# EUROPÄISCHE PATENTSCHRIFT

(11) **EP 3 276 133 B1**
(45) Veröffentlichungstag und Bekanntmachung des Hinweises auf die Patenterteilung: **06.03.2019**
(21) Anmeldenummer: 17180491.7
(22) Anmeldetag: 10.07.2017
(51) Int. Cl.: F01M 13/04

(54) **IMPAKTORANORDNUNG**
IMPACTOR ASSEMBLY
SYSTÈME D'IMPACT

(30) Priorität: 27.07.2016 DE 102016213798
(43) Veröffentlichungstag der Anmeldung: 31.01.2018
(73) Patentinhaber: Mahle International GmbH, 70376 Stuttgart (DE)
(72) Erfinder: BROMBACH, Benjamin, 71067 Sindelfingen (DE); FLECK, Stefan, 70794 Filderstadt (DE); RUPPEL, Stefan, 69126 Heidelberg Emmertsgrund (DE); WEINMANN, Johannes, 70327 Stuttgart (DE)
(74) Vertreter: BRP Renaud & Partner mbB Rechtsanwälte Patentanwälte Steuerberater

(56) Entgegenhaltungen:
- EP-A1- 1 924 335
- EP-A2- 2 228 520
- DE-A1-102005 043 198
- DE-A1-102008 038 260

## Beschreibung

Die vorliegende Erfindung betrifft eine Impaktoranordnung zum Abscheiden von flüssigen und festen Aerosolpartikeln aus einem Aerosol, vorzugsweise einer Kurbelgehäuseentlüftung einer Brennkraftmaschine. Die Erfindung betrifft außerdem eine Abscheideeinrichtung zum Abscheiden flüssiger und/oder fester Verunreinigungen aus einer Gasströmung sowie eine Zylinderkopfhaube für eine Brennkraftmaschine, wobei die Abscheideeinrichtung bzw. die Zylinderkopfhaube mit einer derartigen Impaktoranordnung ausgestattet ist.
Eine derartige Impaktoranordnung umfasst einen Impaktor zum Abscheiden der Aerosolpartikel aus dem Aerosol sowie eine Konsole, die den Impaktor aufweist. Eine derartige Konsole kann beispielsweise in einer Zylinderkopfhaube durch einen Wandabschnitt gebildet sein, der einen Zuströmraum für Blow-by-Gas von einem Abströmraum für Blow-by-Gas trennt, wobei das Blow-by-Gas vom Zuströmraum durch den Impaktor zum Abströmraum gelangt. Hierdurch kann der Gehalt an Aerosolpartikeln im Aerosol auf der Abströmseite signifikant reduziert werden Die EP 1 924 335 B1 beschreibt eine Impaktoranordnung nach dem Oberbegriff des Anspruchs 1. Der Aufwand zur Realisierung eines derartigen Impaktors an einer solchen Konsole kann vergleichsweise aufwendig sein. Je nach Integrationsgrad des Impaktors in die Konsole kann sich außerdem eine Wartung, insbesondere eine Reparatur, des Impaktors aufwendig gestalten.
Die vorliegende Erfindung beschäftigt sich mit dem Problem, für eine Impaktoranordnung der vorstehend beschriebenen Art bzw. für eine damit ausgestattete Abscheideeinrichtung bzw. Zylinderkopfhaube eine verbesserte Ausführungsform anzugeben, die sich insbesondere durch eine vereinfachte Montage und/oder Demontage auszeichnet.

Dieses Problem wird erfindungsgemäß durch den Gegenstand des unabhängigen Anspruchs gelöst. Vorteilhafte Ausführungsformen sind Gegenstand der abhängigen Ansprüche.

Die Erfindung beruht auf dem allgemeinen Gedanken, zwischen dem Impaktor und der Konsole einen Bajonettverschluss auszubilden. Hierdurch lässt sich der Impaktor besonders einfach an der Konsole montieren und auch wieder davon demontieren, was eine Wartung und insbesondere einen Austausch des Impaktors vereinfacht. Zweckmäßig ist der Impaktor bzw. der Bajonettverschluss dabei außerdem dichtend ausgestaltet, was vorzugsweise mit einer am Impaktor vorgesehen Dichtung realisiert werden kann, die im Montierten Zustand mit der Konsole dichtend zusammenwirkt.

Ein derartiger Bajonettverschluss zeichnet sich dadurch aus, dass die Verbindungspartner, hier der Impaktor einerseits und die Konsole andererseits, zwei verschiedene Verstellbewegungen durchführen müssen, um von einem unbefestigten Zustand in einen befestigten Zustand überführt zu werden. In der Regel handelt es sich dabei um die Kombination einer Axialverstellung und einer daran anschließenden Drehverstellung, die optional mit einer weiteren Axialverstellung einhergehen kann. Im Unterschied zu einer Verschraubung erfolgt die Drehverstellung bei einem Bajonettverschluss in der Regel über weniger als 360°, beispielsweise über maximal 180°. Somit lässt sich ein derartiger Bajonettverschluss einfach und schnell handhaben.

Entsprechend einer vorteilhaften Ausführungsform weist der Impaktor einen Grundkörper und eine Prallwand auf. Der Grundkörper kann hohlzylindrisch sein und einen Halteabschnitt sowie einen Düsenabschnitt aufweisen. Die Konsole kann eine Konsolenöffnung aufweisen, durch die ein Strömungspfad für eine Gasströmung hindurchgeführt ist. Bei der Gasströmung handelt es sich dabei um das Aerosol, dessen Beladung mit Aerosolpartikeln durch den Impaktor reduziert werden soll. Der Halteabschnitt des Grundkörpers ist in diese Konsolenöffnung eingesetzt und an der Konsole befestigt. Der Düsenabschnitt ist dagegen außerhalb der Konsolenöffnung angeordnet und mit mehreren radialen Austrittsöffnungen für die Gasströmung ausgestattet. Die Prallwand kann zweckmäßig hohlzylindrisch ausgestaltet sein und koaxial zum Grundkörper außen am Düsenabschnitt angeordnet sein. In der Folge kann eine aus den Austrittsöffnungen austretende Gasströmung auf die Prallwand treffen. Dies führt zu einer Strömungsumlenkung, die eine Trägheitsabscheidung bewirkt.

Der Halteabschnitt des Grundkörpers kann eine axiale Eintrittsöffnung für die Gasströmung und an seiner Außenseite eine umlaufende, mit der Konsole zusammenwirkende Dichtung aufweisen. Zweckmäßig ist der Bajonettverschluss auf der Seite des Impaktors am Grundkörper, insbesondere am Halteabschnitt, ausgebildet. Hierdurch besitzt die Impaktoranordnung einen besonders einfach realisierbaren Aufbau.

Gemäß einer vorteilhaften Ausführungsform kann der Bajonettverschluss am Halteabschnitt zumindest eine in der Außenseite des Halteabschnitts vertiefte Kulissenführung aufweisen. Außerdem kann der Bajonettverschluss an einer die Konsolenöffnung umschließenden Einfassung ein von einer Innenseite der Einfassung vorstehendes Führungselement aufweisen, das radial in die Kulissenführung eingreift und darin entlang der Kulissenführung geführt verstellbar ist. Zweckmäßig sind rotationssymmetrisch zumindest zwei derartige Kulissenführungen und Führungselemente in der Umfangsrichtung symmetrisch verteilt am Halteabschnitt bzw. an der Einfassung vorgesehen.

Vorteilhaft kann die Kulissenführung an einer die Eintrittsöffnung enthaltenden axialen Stirnseite des Halteabschnitts ein axial offenes Einführungsende zum axialen Einführen des Führungselements in die Kulissenführung aufweisen. Demnach verlangt der Bajonettverschluss beim Montieren des Impaktors zunächst eine axiale Verstellbewegung relativ zur Konsole, um das jeweilige Führungselement durch die Eintrittsöffnung in die zugehörige Kulissenführung einführen zu können.

Bei einer anderen Ausführungsform kann die Kulissenführung distal zu einer die Eintrittsöffnung enthaltenden axialen Stirnseite des Halteabschnitts ein Anschlagende aufweisen, das für das Führungselement einen Anschlag in Umfangsrichtung bildet. Hierdurch ist klar, dass zwischen dem Impaktor und der Kulisse eine Drehbewegung stattfinden muss, um das jeweilige Führungselement entlang der zugehörigen Kulissenführung bis zum Anschlagende verstellen zu können. Somit verlangt der vorliegende Bajonettverschluss eine Drehbewegung zwischen Impaktor und Konsole, um beim Montieren des Impaktors bis zum Drehlagenanschlag zu kommen. Zweckmäßig sind die beiden vorstehenden Ausführungsformen miteinander kombiniert, so dass die axiale Verstellbewegung zu Beginn der Montage vorliegt, während die drehende Verstellbewegung zum Ende des Montagevorgangs führt.

Bei einer anderen Ausführungsform kann die Kulissenführung eine sich in der Umfangsrichtung erstreckende Führungsbahn definieren, die von einem zu einer die Eintrittsöffnung enthaltenden axialen Stirnseite des Halteabschnitts proximalen Einführungsende zu einem zur Stirnseite des Halteabschnitts distalen Anschlagende führt. Mit anderen Worten, die Führungsbahn erstreckt sich vom Einführungsende bis zum Anschlagende einerseits in Umfangsrichtung und andererseits axial, also schraubenförmig. Dies kann grundsätzlich mit einer konstanten Steigung erfolgen. Bevorzugt ist jedoch eine Ausführungsform, bei der die schraubenförmige Führungsbahn eine variierende Steigung aufweist. Hierdurch kann der Montagevorgang signifikant verbessert werden. Beispielsweise kann ein mit der Drehbewegung einhergehender axialer Vorschub variiert werden, was bei konstantem Drehmoment die damit verbundenen axialen Vorschubkräfte entsprechend beeinflusst.

Vorteilhaft ist eine Weiterbildung, bei welcher die Steigung der Führungsbahn in Richtung zum Anschlagende hin zumindest in einem das Anschlagende aufweisenden Endbereich abnimmt. Dies führt dazu, dass zumindest in diesem Endbereich der Axialvorschub abnimmt, während bei konstantem Drehmoment die axialen Vorschubkräfte zunehmen.

Bei einer anderen Ausführungsform kann zwischen dem Halteabschnitt und der Konsole eine Verrastung ausgebildet sein, die eine vorbestimmte Drehlage zwischen Impaktor und Konsole gegen Verdrehen sichert. Auf diese Weise kann die Gefahr, dass sich der Bajonettverschluss, beispielsweise aufgrund von Vibrationen und Schwingungen, selbsttätig löst, erheblich reduziert werden.

Bei einer Weiterbildung kann die Verrastung so auf den Bajonettverschluss abgestimmt sein, dass sie beim Eindrehen des Halteabschnitts in die Konsolenöffnung bei Erreichen der vorbestimmten Drehlage des Impaktors verrastet und den Impaktor in dieser Drehlage gegen Verdrehen sichert. Dabei kann vorgesehen sein, dass zum Erreichen des verrasteten Zustands eine axiale Gegenkraft der Verrastung überwunden werden muss, um das die Drehlage sichernde Verrasten zu bewirken. In diesem Zusammenhang kann die vorstehend genannte variierende Steigung der Führungsbahn von Vorteil sein.

Bei einer anderen Ausführungsform kann die Verrastung am Halteabschnitt zumindest einen radial abstehenden, axial federelastischen Rastarm aufweisen, der eine davon axial vorstehende Raste aufweist. Ferner kann die Verrastung an der Konsole eine zur Raste komplementäre Kerbe aufweisen, in welche die Raste in der vorbestimmten Drehlage des Impaktors axial eingreift. Hierdurch wird eine einfach realisierbare, effiziente Verrastung geschaffen.

Bei einer zweckmäßigen Weiterbildung kann vorgesehen sein, dass das Führungselement in der vorbestimmten Drehlage des Impaktors vom Anschlagende in der Umfangsrichtung beabstandet ist. Somit definiert nicht das Anschlagende die vorbestimmte Drehlage, sondern die Verrastung, was die Herstellung vereinfacht. Das Anschlagende verhindert lediglich ein Überdrehen des Impaktors relativ zur Konsole.

Bei einer anderen Ausführungsform kann der Grundkörper im Düsenabschnitt eine konzentrisch angeordnete Führungshülse aufweisen, in der ein Ventilglied eines Ventils axial verstellbar gelagert ist. Dieses Ventilglied kann einen Ventilteller aufweisen, der mit einem am Düsenabschnitt ausgebildeten axialen Ventilsitz des Ventils zusammenwirkt. Dieser Ventilsitz läuft entlang einer der Eintrittsöffnung axial gegenüberliegenden axialen Öffnung des Düsenabschnitts um. Der Ventilteller kann nun, wenn er vom Ventilsitz axial abhebt, eine ringförmige zusätzliche radiale Austrittsöffnung freigeben, die axial einerseits vom Ventilsitz und axial andererseits vom Ventilteller begrenzt ist. Das Ventil öffnet ab einem vorbestimmten Differenzdruck zwischen einem Zuströmbereich und einem Abströmbereich. Unterhalb dieses Differenzdrucks ist die gesamte Gasströmung gezwungen, durch die im Mantel des Düsenabschnitts ausgebildeten radialen Austrittsöffnungen auszutreten. Auf diese Weise werden dort hohe Strömungsgeschwindigkeiten realisiert. Wird jedoch der vorbestimmte Differenzdruck überschritten, öffnet zur Entlastung das Ventil und gibt die weitere, ringförmige Austrittsöffnung frei, deren Öffnungsquerschnitt in der Axialrichtung außerdem vom Hub des Ventilglieds abhängt. Zweckmäßig kann sich die Prallwand axial bis in den Bereich dieser wenigstens einen zusätzlichen radialen Austrittsöffnung erstrecken, so dass die aus dieser zusätzlichen Austrittsöffnung austretende Gasströmung ebenfalls auf die Prallwand trifft. Somit kann auch für den Fall, dass das Ventil öffnet, die durch die zusätzliche Austrittsöffnung austretende Gasströmung von Aerosolpartikeln zumindest teilweise befreit werden.

Zweckmäßig kann radial zwischen der ringförmigen zusätzlichen Austrittsöffnung und der Prallwand eine ringförmige Lücke ausgebildet sein, die an einer der Konsole zugewandten Axialseite axial verschlossen ist und die an einer von der Konsole abgewandten Axialseite axial offen ist. In der Folge wird die aus der ringförmigen Axialöffnung radial austretende Gasströmung an der Prallwand axial umgelenkt, so dass sie durch die Lücke axial aus dem Impaktor ausströmt.

Bei einem extremen Öffnungshub des Ventilglieds kann der Ventilteller sich auch axial über ein von der Konsole abgewandtes stirnseitiges Ende der Prallwand hinaus verstellen, so dass in diesem Bereich die Gasströmung ohne Kollision mit der Prallwand radial aus dem Impaktor ausströmen kann. Hierzu ist jedoch ein extrem hoher Differenzdruck erforderlich, bei dem zur Entlastung des Kurbelgehäuses der Druckabbau wichtiger ist als die Abscheidung der Aerosolpartikel.

Bei einer vorteilhaften Weiterbildung können im Bereich der Lücke mehrere in Umfangsrichtung verteilte axiale Führungsstege angeordnet sein, an denen der Ventilteller für seine Axialverstellung geführt ist. Diese Führungsstege können sich über das von der Konsole abgewandte stirnseitige Ende der Prallwand hinaus erstrecken.

Bei einer anderen vorteilhaften Ausführungsform kann axial zwischen der Prallwand und einem vom Haltebereich radial abstehenden, die Konsolenöffnung radial überlappenden, umlaufenden Kragen ein axialer Ringspalt ausgebildet sein. Radial zwischen der Prallwand und einer die Austrittsöffnungen enthaltenden Außenseite des Düsenabschnitts kann ein Ringraum ausgebildet sein, der an einer der Konsole zugewandten Axialseite zum Ringspalt axial offen ist und der an einer von der Konsole abgewandten Axialseite axial geschlossen ist. In der Folge kann die aus den Austrittsöffnungen radial austretende Gasströmung an der Prallwand axial zum Ringspalt umgelenkt werden und am Kragen radial nach außen umgelenkt werden. Schließlich kann die Gasströmung durch den Ringspalt radial aus dem Impaktor ausströmen.

Insbesondere lassen sich somit unterschiedliche Ausströmungspfade für die Gasströmung realisieren, abhängig davon, ob der Differenzdruck zwischen Zuströmbereich und Abströmbereich unterhalb oder oberhalb des vorbestimmten Grenzdrucks liegt. Unterhalb des vorbestimmten Grenzdrucks strömt die Gasströmung ausschließlich durch den Ringspalt radial aus dem Impaktor aus. Oberhalb des vorbestimmten Grenzdrucks strömt die Gasströmung zusätzlich durch die vorstehend genannte, ringförmige Lücke aus dem Impaktor axial aus.

Die Prallwand ist vorzugsweise aus einem Vliesmaterial gebildet, so dass es die Aerosolpartikel auffangen und abführen kann.

Die entlang des zylindrischen Mantels des Düsenabschnitts vorgesehenen radialen Austrittsöffnungen können als Düsenöffnungen ausgestaltet sein. Eine derartige Düsenöffnung charakterisiert sich dadurch, dass ihre Länge mindestens doppelt so groß ist wie ihr Durchmesser, wobei die Länge parallel zur Durchströmungsrichtung der Düsenöffnung gemessen ist, während der Durchmesser quer zur Durchströmungsrichtung gemessen ist. Hierzu können an der Außenseite des Mantels Rohrstücke nach außen abstehen, die jeweils eine solche Austrittsöffnung enthalten.

Bei einer anderen vorteilhaften Ausführungsform kann am Halteabschnitt ein radial abstehender, in Umfangsrichtung umlaufender, einen Randbereich der Konsolenöffnung radial überlappender Kragen ausgebildet sein, der mehrere in Umfangsrichtung verteilte, axial vom Kragen abstehende Kontaktzonen aufweist. Zweckmäßig ist nun vorgesehen, dass sich der Kragen nur über diese Kontaktzonen im Randbereich an der Konsole axial direkt abstützt. Hierdurch wird eine vorbestimmte axiale Relativlage zwischen Impaktor und Konsole definiert. In der Folge kann der Bajonettverschluss mit einer vergleichsweise großen Toleranz hergestellt sein, da die optimale Ausrichtung zwischen Impaktor und Konsole durch diese Kontaktzonen bewirkt wird. Die ggf. vorbestimmte Drehlage zwischen Impaktor und Konsole wird wie vorstehend erläutert durch die optionale Verrastung sichergestellt.

Gemäß einer vorteilhaften Ausführungsform können der Bajonettverschluss und die Kontaktzonen so aufeinander abgestimmt sein, dass die Kontaktzonen axial vorgespannt an der Konsole anliegen. Auch hierfür kann es zweckmäßig sein, die Steigung der Führungsbahn zu variieren.

Eine erfindungsgemäße Zylinderkopfhaube, die für eine Brennkraftmaschine vorgesehen ist, weist einen Wandabschnitt auf, der einen Zuströmbereich für Blow-by-Gas von einem Abströmbereich für Blow-by-Gas trennt. Ferner ist die Zylinderkopfhaube mit wenigstens einer Impaktoranordnung der vorstehend beschriebenen Art ausgestattet. Die Konsole der jeweiligen Impaktoranordnung bildet dabei einen Bestandteil des Wandabschnitts der Zylinderkopfhaube. Somit sind Zuströmbereich und Abströmbereich der Zylinderkopfhaube durch die Konsolenöffnung hindurch fluidisch miteinander verbunden, wobei die Partikelbeladung des Aerosols bei der Durchströmung des Impaktors reduziert wird.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Komponenten beziehen.

Es zeigen, jeweils schematisch,
- Fig. 1: eine isometrische Ansicht einer Impaktoranordnung mit transparent dargestellter Konsole,
- Fig. 2: eine Seitenansicht der Impaktoranordnung entsprechend einer Blickrichtung II in Fig. 1,
- Fig. 3: einen Längsschnitt der Impaktoranordnung,
- Fig. 4: einen Längsschnitt wie in Fig. 3, jedoch in einer anderen Schnittebene,
- Fig. 5: einen Querschnitt der Impaktoranordnung entsprechend Schnittlinien V in Fig. 4,
- Fig. 6: eine Ansicht von oben auf die Impaktoranordnung,
- Fig. 7: eine Ansicht von unten auf die Impaktoranordnung.

Entsprechend den Fig. 1 bis 7 umfasst eine Impaktoranordnung 1, die zum Abscheiden von flüssigen und festen Aerosolpartikeln aus einem Aerosol dient, eine Konsole 2 und einen Impaktor 3. Die Konsole 2 kann einen Bestandteil einer hier nicht gezeigten Zylinderkopfhaube sein, beispielsweise ein Wandabschnitt, der in der Zylinderkopfhaube einen Zuströmbereich für Blow-by-Gas von einem Abströmbereich für Blow-by-Gas trennt. Das Blow-by-Gas ist ein Aerosol. Die Aerosolpartikel sind im Blow-by-Gas mitgeführte Öltröpfchen sowie im Öl enthaltene Rußpartikel. Die Konsole 2 enthält eine Konsolenöffnung 4, durch die ein Strömungspfad für eine Gasströmung hindurchgeführt ist. Bei der Gasströmung handelt es sich um das Aerosol, dessen Beladung mit Aerosolpartikeln bei der Durchströmung des Impaktors 3 reduziert wird.

Dementsprechend ist der Impaktor 3 zum Abscheiden der Aerosolpartikel aus dem Aerosol vorgesehen. Hierzu weist der Impaktor 3 einen Grundkörper 5 und eine Prallwand 6 auf. Der Grundkörper 5 ist hohlzylindrisch und weist einen Halteabschnitt 7 sowie einen Düsenabschnitt 8 auf. Der Halteabschnitt 7 ist in die Konsolenöffnung 4 eingesetzt und ist an der Konsole 2 befestigt. Der Düsenabschnitt 8 ist außerhalb der Konsolenöffnung 4 angeordnet und weist in einem zylindrischen Mantel 9 mehrere radiale Austrittsöffnungen 10 für die Gasströmung auf. Die Prallwand 6 ist hohlzylindrisch und koaxial zum Grundkörper 5 außen am Düsenabschnitt 8 angeordnet. Die Anordnung erfolgt dabei so, dass die aus den Austrittsöffnungen 10 austretende Gasströmung radial auf die Prallwand 6 trifft. Darin mitgeführte Aerosolpartikel prallen auf die Prallwand 6 und werden daran festgehalten, während die Gasströmung weiter strömt.

Der Halteabschnitt 7 weist für die Gasströmung eine axiale Eintrittsöffnung 11 auf. Ferner weist der Halteabschnitt 7 an seiner Außenseite eine umlaufende, mit der Konsole 2 zusammenwirkende Dichtung 12 auf. Im gezeigten Beispiel handelt es sich bei der Dichtung 12 um ein separates Bauteil, zum Beispiel um einen O-Ring. Diese separate Dichtung 12 ist in eine an der Außenseite des Halteabschnitts 7 eingearbeitete Dichtungsnut 13 eingesetzt. Alternativ dazu kann die Dichtung 12 auch an die Außenseite des Halteabschnitts 7 angespritzt sein.

Bei der hier vorgestellten Impaktoranordnung 1 ist nun zwischen dem Impaktor 3 und der Konsole 2 ein Bajonettverschluss 14 ausgebildet, um den Impaktor 3 an der Konsole 2 zu befestigen. Der Bajonettverschluss 14 weist am Halteabschnitt 7 zumindest eine in der Außenseite des Halteabschnitts 7 vertiefte Kulissenführung 15 auf. Beim hier gezeigten Beispiel sind gemäß Fig. 5 genau zwei derartige Kulissenführungen 15 vorgesehen, die um 180° zueinander versetzt angeordnet sind. Ferner weist der Bajonettverschluss 14 an einer Einfassung 16, die in der in den Fig. 1 und 5 bis 7 durch einen Doppelpfeil angedeuteten Umfangsrichtung 17 die Konsolenöffnung 4 umschließt, zumindest ein Führungselement 18 auf, das von einer Innenseite der Einfassung 16 nach innen vorsteht. Im gezeigten Beispiel ist für jede Kulissenführung 15 genau ein solches Führungselement 18 vorgesehen. Dementsprechend sind an der Einfassung 16 gemäß Fig. 5 genau zwei um 180° zueinander versetzt angeordnete Führungselemente 18 vorgesehen. Das jeweilige Führungselement 18 greift radial in die zugehörige Kulissenführung 15 ein und ist darin entlang der Kulissenführung 15 geführt verstellbar. Die jeweilige Kulissenführung 15 erstreckt sich schraubenförmig, also in Umfangsrichtung 17, sowie in Axialrichtung 19. Die Axialrichtung 19 erstreckt sich parallel zu einer Längsmittelachse 20 des Impaktors 3.

Die Kulissenführung 15 weist insbesondere gemäß Fig. 2 an einer die Eintrittsöffnung 11 enthaltenden axialen Stirnseite 21 des Halteabschnitts 7 ein axial offenes Einführungsende 22 auf, durch das das zugehörige Führungselement 18 axial in die Kulissenführung 15 einführbar ist. Ferner weist die Kulissenführung 15 distal zu besagter Stirnseite 21 des Halteabschnitts 7 ein Anschlagende 23 auf, das für das jeweilige Führungselement 18 einen Anschlag in der Umfangsrichtung 17 bildet. Die Kulissenführung 15 besitzt ferner eine Führungsbahn 24, die sich schraubenförmig vom Einführungsende 22 zum Anschlagende 23 erstreckt. In Fig. 2 ist von der einen Führungskulisse 15 das Einführungsende 22 gezeigt, während von der anderen Führungskulisse 15 das Anschlagende 23 gezeigt ist.

Die jeweilige Führungsbahn 24 erstreckt sich in der Umfangsrichtung 17 sowie axial und erstreckt sich dementsprechend schraubenförmig. Dementsprechend besitzt die Führungsbahn 24 eine Steigung, wobei diese Steigung entlang der Führungsbahn 24 variiert. Im Beispiel nimmt die Steigung der Führungsbahn 24 in Richtung zum Anschlagende 23 zumindest in einem das Anschlagende 23 aufweisenden Endbereich 25 ab. Dieser Endbereich 25 ist in Fig. 2 durch eine geschweifte Klammer angedeutet.

Beim hier gezeigten Beispiel ist außerdem zwischen dem Impaktor 2 und der Konsole 2 eine Verrastung 26 ausgebildet. Diese Verrastung 26 sichert eine vorbestimmte Drehlage zwischen Impaktor 3 und Konsole 2 gegen Verdrehen. Zweckmäßig ist diese Verrastung 26 dabei so auf den Bajonettverschluss 14 abgestimmt, dass die Verrastung 26 beim Eindrehen des Halteabschnitts 7 in die Konsolenöffnung 4 bei Erreichen der vorbestimmten Drehlage des Impaktors 3 verrastet und dadurch den Impaktor 3 in dieser Drehlage gegen Verdrehen sichert. Ebenso kann die vorbestimmte Drehlage durch die Verrastung 26 definiert sein. Die Verrastung 26 kann dabei am Halteabschnitt 7 zumindest einen radial abstehenden, axial federelastischen Rastarm 27 aufweisen. Im hier gezeigten Beispiel weist die Verrastung 26 genau zwei derartige Rastarme 27 auf, die um 180° zueinander versetzt angeordnet sind. Der jeweilige Rastarm 27 besitzt eine davon axial vorstehende Raste 28. Die Verrastung 26 weist auf der Seite der Konsole 2 für jede Raste 28 eine dazu komplementäre Kerbe 29 auf, in welche die zugehörige Raste 28 axial eingreift, wenn der Impaktor 3 die vorbestimmte Drehlage zur Konsole 2 erreicht. Zweckmäßig können die Verrastung 26 und der Bajonettverschluss 14 so aufeinander abgestimmt sein, dass das jeweilige Führungselement 18 in der mit Hilfe der Verrastung 26 gesicherten vorbestimmten Drehlage des Impaktors 3 in der Umfangsrichtung 17 vom Anschlagende 23 beabstandet ist. Somit verhindert das Anschlagende 23 ein Überdrehen des Impaktors 3 relativ zur Konsole 2, während ausschließlich die Verrastung 26 die vorbestimmte Drehlage definiert.

Wie sich insbesondere Fig. 3 entnehmen lässt, sind die im Mantel 9 ausgebildeten Austrittsöffnungen 10 als Düsenöffnungen konfiguriert, die im Folgenden ebenfalls mit 10 bezeichnet werden. Diese Düsenöffnungen 10 charakterisieren sich dadurch, dass sie in ihrer Durchströmungsrichtung eine Länge aufweisen, die mindestens doppelt so groß ist wie ihr quer zur Durchströmungsrichtung gemessener Durchmesser. Außerdem können die Düsenöffnungen 10 in der Durchströmungsrichtung konvergieren. Die Durchströmungsrichtung bei den hier vorgesehenen Düsenöffnungen 10 ist radial orientiert. Unabhängig davon sind die Düsenöffnungen 10 hier dadurch realisiert, dass außen am Mantel 9 Rohrstücke 30 radial abstehen, um die entsprechende große Düsenlänge zu realisieren. Zweckmäßig sind die Rohrstücke 30 radial von der Prallwand 6 beabstandet. Durch die Düsenöffnungen 10 wird die Gasströmung konzentriert und mit hoher Geschwindigkeit gegen die Prallwand 6 geführt.

Wie sich ferner Fig. 3 entnehmen lässt, kann der Grundkörper 5 im Düsenabschnitt 8 eine konzentrisch zur Längsmittelachse 20 angeordnete Führungshülse 31 aufweisen, in der ein Ventilglied 32 eines Ventils 33 axial verstellbar gelagert ist Das Ventilglied 32 weist einen Ventilschaft 34 auf, der über eine Vorspannfeder 35 an der Führungshülse 31 axial abgestützt ist, nämlich über eine Klemmscheibe 36. Das Ventilglied 32 weist am Ventilschaft 34 einen Ventilteller 37 auf, der mit einem axialen Ventilsitz 38 des Ventils 33 zum Steuern einer der Eintrittsöffnung 11 axial gegenüberliegenden axialen Öffnung 39 des Düsenabschnitts 8 zusammenwirkt. Der Ventilsitz 38 läuft in der Umfangsrichtung 17 um diese Öffnung 39 um. Der Ventilteller 37 ist mit Hilfe der Vorspannfeder 35 in die in den Figuren gezeigte Schließstellung vorgespannt, in der die Öffnung 39 verschlossen ist. Ab einem vorbestimmten Differenzdruck kann der Ventilteller 37 jedoch vom Ventilsitz 38 axial abheben. Dabei gibt er eine ringförmige zusätzliche radiale Austrittsöffnung 40 frei, die im Folgenden auch als Ringöffnung 40 bezeichnet wird, um sie von den Düsenöffnungen 10 bzw. von den anderen Austrittsöffnungen 10 zu unterscheiden, die im Mantel 9 ausgebildet sind. Diese Ringöffnung 40 wird erst durch das Abheben des Ventiltellers 37 vom Ventilsitz 38 gebildet und ist dann axial vom Ventilsitz 37 und vom Ventilteller 38 begrenzt. Zweckmäßig erstreckt sich die Prallwand 6 axial bis in den Bereich dieser Ringöffnung 40 hinein, so dass die ggf. aus dieser Ringöffnung 40 austretende Gasströmung ebenfalls auf die Prallwand 6 trifft.

Radial zwischen der Ringöffnung 40 und der Prallwand 6 ist eine ringförmige Lücke 41 ausgebildet, die in Fig. 4 und in Fig. 6 besser erkennbar ist als in Fig. 3. Diese Lücke 41 ist an einer der Konsole 2 zugewandten Axialseite axial verschlossen, nämlich durch einen ringförmigen, radial vom Mantel 9 nach außen abstehenden Umlauf 42 des Düsenabschnitts 8. An einer von der Konsole 2 abgewandten Axialseite ist die Lücke 41 dagegen axial offen. In der Folge kann bei geöffneter Ringöffnung 40 die daraus radial austretende Gasströmung an der Prallwand 6 radial umgelenkt werden und durch die Lücke 41 axial aus dem Impaktor 3 ausströmen.

Im Bereich dieser Lücke 41 sind zweckmäßig mehrere, in der Umfangsrichtung 17 verteilt angeordnete axiale Führungsstege 43 vorgesehen, an denen der Ventilteller 37 für seine Axialverstellung geführt ist. Die Führungsstege 43 gehen dabei vom Umlauf 42 aus und sind an einem vom Umlauf 42 entfernten Ende durch einen Ring 44 miteinander verbunden.

Wie sich Fig. 3 ferner entnehmen lässt, kann axial zwischen der Prallwand 6 und einem vom Haltebereich 7 radial abstehenden, die Konsolenöffnung 4 radial überlappenden, umlaufenden Kragen 45 ein axialer Ringspalt 46 ausgebildet sein. Ferner kann radial zwischen der Prallwand 6 und dem Mantel 9 des Düsenabschnitts 8 ein Ringraum 47 ausgebildet sein, der an einer der Konsole 2 zugewandten Axialseite zum Ringspalt 46 axial offen ist und der an einer von der Konsole 2 abgewandten Axialseite axial geschlossen ist, beispielsweise wieder durch den Umlauf 42, der vom Mantel 9 radial absteht. Zwischen den beiden Axialseiten des Ringraums 47 können mehrere in der Umfangsrichtung 17 verteilt angeordnete Stützelemente 48 vorgesehen sein, die etwa in der axialen Hälfte des Ringraums 47 die Prallwand 6 radial abstützen und dadurch stabilisieren. Wie sich Fig. 4 entnehmen lässt, existieren in der Umfangsrichtung 17 zwischen benachbarten Stützelementen 48 hinreichend große Lücken, die eine Gasströmung erlauben. Durch den hier beschriebenen Aufbau kann die radial aus den Düsenöffnungen 10 austretende, in den Ringraum 47 eintretende Gasströmung an der Prallwand 6 axial zum Ringspalt 46 umgelenkt werden. Diese axial orientierte Gasströmung wird dann am Kragen 45 radial nach außen umgelenkt, so dass sie letztlich durch den Ringspalt 46 radial aus dem Impaktor 3 ausströmen kann.

Beim hier gezeigten Beispiel weist der Halteabschnitt 7 am Kragen 45 außerdem mehrere, in der Umfangsrichtung 17 verteilt angeordnete Kontaktzonen 49 auf, die vom Kragen 45 an einer der Konsole 2 zugewandten Seite abstehen. Diese Kontaktzonen 49 stützen sich an einem Randbereich 50 der Konsolenöffnung 4 axial ab. Bevorzugt ist dabei eine Ausführungsform, bei der sich der Kragen 45 ausschließlich über diese Kontaktzonen 49 an dem Randbereich 50 bzw. an der Konsole 2 axial abstützt. Zweckmäßig kann der Bajonettverschluss 14 so auf diese Kontaktzonen 49 abgestimmt sein, dass im ordnungsgemäß montierten Zustand des Impaktors 3 die Kontaktzonen 49 axial vorgespannt am Randbereich 50 der Konsole 2 abgestützt sind.

Die Führungshülse 31 ist gemäß Fig. 4 mit mehreren, sternförmig angeordneten Haltestegen 51 mit dem Mantel 9 fest verbunden.

## Patentansprüche

1. Impaktoranordnung zum Abscheiden von flüssigen und festen Aerosolpartikeln aus einem Aerosol, vorzugsweise einer Kurbelgehäuseentlüftung einer Brennkraftmaschine,
- mit einer Konsole (2), die eine Konsolenöffnung (4) enthält, durch die ein Strömungspfad für eine Gasströmung hindurchgeführt ist,
- mit einem Impaktor (3) zum Abscheiden der Aerosolpartikel aus dem Aerosol, der einen Grundkörper (5) und eine Prallwand (6) aufweist,
- wobei der Grundkörper (5) hohlzylindrisch ist und einen in die Konsolenöffnung (4) eingesetzten und an der Konsole (2) befestigten Halteabschnitt (7) sowie einen außerhalb der Konsolenöffnung (4) angeordneten Düsenabschnitt (8) aufweist, der mehrere radiale Austrittsöffnungen (10) für die Gasströmung aufweist,
- wobei die Prallwand (6) hohlzylindrisch ist und koaxial zum Grundkörper (5) außen am Düsenabschnitt (8) angeordnet ist, so dass die aus den Austrittsöffnungen (10) austretende Gasströmung auf die Prallwand (6) trifft,
- wobei der Halteabschnitt (7) eine axiale Eintrittsöffnung (11) für die Gasströmung aufweist,
**dadurch gekennzeichnet,**
- **dass** der Halteabschnitt (7) an seiner Außenseite eine umlaufende, mit der Konsole (2) zusammenwirkende Dichtung (12) aufweist,
- **dass** zwischen dem Halteabschnitt (7) und der Konsole (2) ein Bajonettverschluss (14) ausgebildet ist.

2. Impaktoranordnung nach Anspruch 1,
**dadurch gekennzeichnet,**
- **dass** der Bajonettverschluss (14) am Halteabschnitt (7) zumindest eine in der Außenseite des Halteabschnitts (7) vertiefte Kulissenführung (15) aufweist,
- **dass** der Bajonettverschluss (14) an einer die Konsolenöffnung (4) umschließenden Einfassung (16) ein von einer Innenseite der Einfassung (16) vorstehendes Führungselement (18) aufweist, das radial in die Kulissenführung (15) eingreift und darin entlang der Kulissenführung (15) geführt verstellbar ist.

3. Impaktoranordnung nach Anspruch 2,
**dadurch gekennzeichnet,**
**dass** die Kulissenführung an einer die Eintrittsöffnung (11) enthaltenden axialen Stirnseite (21) des Halteabschnitts (7) ein axial offenes Einführungsende (22) zum axialen Einführen des Führungselements (18) in die Kulissenführung (15) aufweist.

4. Impaktoranordnung nach Anspruch 2 oder 3,
**dadurch gekennzeichnet,**
**dass** die Kulissenführung (15) distal zu einer die Eintrittsöffnung (11) enthaltenden axialen Stirnseite (21) des Halteabschnitts (7) ein Anschlagende (23) aufweist, das für das Führungselement (18) einen Anschlag in Umfangsrichtung (17) bildet.

5. Impaktoranordnung nach einem der Ansprüche 2 bis 4,
**dadurch gekennzeichnet,**
**dass** die Kulissenführung (15) eine sich in Umfangsrichtung (17) erstreckende Führungsbahn (24) definiert, die von einem zu einer die Eintrittsöffnung (11) enthaltenden axialen Stirnseite (21) des Halteabschnitts (7) proximalen Einführungsende (22) zu einem zur Stirnseite (21) des Halteabschnitts (7) distalen Anschlagende (23) führt und die eine variierende Steigung aufweist, wobei insbesondere vorgesehen sein kann,
**dass** die Steigung der Führungsbahn (24) in Richtung zum Anschlagende (23), zumindest in einem das Anschlagende (23) aufweisenden Endbereich (25), abnimmt.

6. Impaktoranordnung nach einem der Ansprüche 1 bis 5,
**dadurch gekennzeichnet,**
**dass** zwischen dem Halteabschnitt (7) und der Konsole (2) eine Verrastung (26) ausgebildet ist, die eine vorbestimmte Drehlage zwischen Impaktor (3) und Konsole (2) gegen Verdrehen sichert, wobei insbesondere vorgesehen sein kann, dass die Verrastung (26) so auf den Bajonettverschluss (14) abgestimmt ist, dass sie beim Eindrehen des Halteabschnitts (7) in die Konsolenöffnung (4) bei Erreichen der vorbestimmten Drehlage des Impaktors (3) verrastet und den Impaktor (3) in dieser Drehlage gegen Verdrehen sichert.

7. Impaktoranordnung nach Anspruch 6,
**dadurch gekennzeichnet,**
- **dass** die Verrastung (26) am Halteabschnitt (7) zumindest einen radial abstehenden, axial federelastischen Rastarm (27) aufweist, der eine davon axial vorstehende Raste (28) aufweist,
- **dass** die Verrastung (26) an der Konsole (2) eine zur Raste (28) komplementäre Kerbe (29) aufweist, in welche die Raste (28) in der vorbestimmten Drehlage des Impaktors (3) axial eingreift.

8. Impaktoranordnung nach Anspruch 4 sowie nach einem der Ansprüche 6 und 7,
**dadurch gekennzeichnet,**
**dass** das Führungselement (18) in der vorbestimmten Drehlage des Impaktors (3) vom Anschlagende (23) in Umfangsrichtung (17) beabstandet ist.

9. Impaktoranordnung nach einem der Ansprüche 1 bis 8,
**dadurch gekennzeichnet,**
- **dass** der Grundkörper (5) im Düsenabschnitt (8) eine konzentrisch angeordnete Führungshülse (31) aufweist, in der ein Ventilglied (32) eines Ventils (33) axial verstellbar gelagert ist,
- **dass** das Ventilglied (32) einen Ventilteller (37) aufweist, der mit einem am Düsenabschnitt (8) ausgebildeten axialen Ventilsitz (38) des Ventils (33) zusammenwirkt, der entlang einer der Eintrittsöffnung (11) axial gegenüberliegenden axialen Öffnung (39) des Düsenabschnitts (8) umläuft,
- **dass** der Ventilteller (37), wenn er vom Ventilsitz (38) axial abhebt, eine ringförmige, zusätzliche radiale Austrittsöffnung (40) frei gibt, die axial vom Ventilsitz (38) und vom Ventilteller (37) begrenzt ist,
- **dass** sich die Prallwand (6) axial bis in den Bereich dieser wenigstens einen zusätzlichen radialen Austrittsöffnung (40) erstreckt, so dass die aus dieser zusätzlichen Austrittsöffnung (40) austretende Gasströmung auf die Prallwand (6) trifft.

10. Impaktoranordnung nach Anspruch 9,
**dadurch gekennzeichnet,**
**dass** radial zwischen der ringförmigen zusätzlichen Austrittsöffnung (40) und der Prallwand (6) eine ringförmige Lücke (41) ausgebildet ist, die an einer der Konsole (2) zugewandten Axialseite axial verschlossen ist und die an einer von der Konsole (2) abgewandten Axialseite axial offen ist, so dass die aus der ringförmigen zusätzlichen Austrittsöffnung (40) radial austretende Gasströmung an der Prallwand (6) axial umgelenkt wird und durch die Lücke (41) axial aus dem Impaktor (3) ausströmt.

11. Impaktoranordnung nach Anspruch 10,
**dadurch gekennzeichnet,**
**dass** im Bereich der Lücke (41) mehrere in Umfangsrichtung (17) verteilte axiale Führungsstege (43) angeordnet sind, an denen der Ventilteller (37) für seine Axialverstellung geführt ist.

12. Impaktoranordnung nach einem der Ansprüche 1 bis 11,
**dadurch gekennzeichnet,**
- **dass** axial zwischen der Prallwand (6) und einem vom Haltebereich (7) radial abstehenden, die Konsolenöffnung (4) radial überlappenden, umlaufenden Kragen (45) ein axialer Ringspalt (46) ausgebildet ist,
- **dass** radial zwischen der Prallwand (6) und einer die Austrittsöffnungen (10) enthaltenden Außenseite des Düsenabschnitts (8) ein Ringraum (47) ausgebildet ist, der an einer der Konsole (2) zugewandten Axialseite zum Ringspalt (46) axial offen ist und der an einer von der Konsole (2) abgewandten Axialseite axial geschlossen ist, so dass die aus den Austrittsöffnungen (10) radial austretende Gasströmung an der Prallwand (6) axial zum Ringspalt (46) umgelenkt wird, am Kragen (45) radial nach außen umgelenkt wird und durch den Ringspalt (46) radial aus dem Impaktor (3) ausströmt.

13. Impaktoranordnung nach einem der Ansprüche 1 bis 12,
**dadurch gekennzeichnet,**
- **dass** am Halteabschnitt (7) ein radial abstehender, in Umfangsrichtung (17) umlaufender, einen Randbereich (50) der Konsolenöffnung (4) radial überlappender Kragen (45) ausgebildet ist, der mehrere in Umfangsrichtung (17) verteilte, axial vom Kragen (45) abstehende Kontaktzonen (49) aufweist,
- **dass** sich der Kragen (45) nur über diese Kontaktzonen (49) im Randbereich (50) an der Konsole (2) axial abstützt.

14. Impaktoranordnung nach Anspruch 13,
**dadurch gekennzeichnet,**
**dass** der Bajonettverschluss (14) und die Kontaktzonen (49) so aufeinander abgestimmt sind, dass die Kontaktzonen (49) axial vorgespannt an der Konsole (2) anliegen.

15. Zylinderkopfhaube für eine Brennkraftmaschine,
- die einen Wandabschnitt aufweist, der einen Zuströmbereich für Blow-by-Gas von einem Abströmbereich für Blow-by-Gas trennt,
- die mit wenigstens einer Impaktoranordnung (1) nach einem der vorhergehenden Ansprüche ausgestattet ist,
- wobei die Konsole (2) der jeweiligen Impaktoranordnung (1) einen Bestandteil des Wandabschnitts bildet.

## Claims

1. Impactor assembly for the separation of liquid and solid aerosol particles from an aerosol, preferably from a crankcase ventilation system of an internal combustion engine,
- having a console (2) which contains a console opening (4) through which a flow path for a gas flow is guided,
- having an impactor (3) for the separation of the aerosol particles from the aerosol, which has a base body (5) and an impact wall (6),
- wherein the base body (5) is hollow cylindrical and has a holding section (7) set into the console opening (4) and fastened to the console (2) as well as a nozzle section (8) disposed externally from the console opening (4), which nozzle section has several radial outlet openings (10) for the gas flow,
- wherein the impact wall (6) is hollow cylindrical and disposed coaxially to the base body (5) on the exterior at the nozzle section (8) such that the gas flow emerging from the outlet openings (10) impacts on the impact wall (6),
- wherein the holding section (7) has an axial inlet opening (11) for the gas flow,
**characterised in**
- **that** the holding section (7) has at its outer side a circumferential seal (12) cooperating with the console (2),
- **that** between the holding section (7) and the console (2) is formed a bayonet fitting (14).

2. Impactor assembly according to claim 1,
**characterised in**
- **that** the bayonet fitting (14) has at the holding section (7) at least one slide guide (15) recessed in the outer side of the holding section (7),
- **that** the bayonet fitting (14) at a rim (16) encircling the console opening (4) has a guide element (18) projecting from an inner side of the rim (16), which engages radially in the slide guide (15) and is therein adjustable, guided along the slide guide (15).

3. Impactor assembly according to claim 2,
**characterised in**
**that** the slide guide has at an axial end face (21), containing the inlet opening (11), of the holding section (7) an axially open insertion end (22) for the axial insertion of the guide element (18) into the slide guide (15).

4. Impactor assembly according to claim 2 or 3,
**characterised in**
**that** the slide guide (15) has distally to an axial end face (21), containing the inlet opening (11), of the holding section (7) an abutment end (23), which forms for the guide element (18) an abutment in circumferential direction (17).

5. Impactor assembly according to any of claims 2 to 4,
**characterised in**
**that** the slide guide (15) defines a guide path (24) extending in circumferential direction (17), which leads from an insertion end (22) proximal to an axial face end (21), containing the inlet opening (11), of the holding section (7) to an abutment end (23) distal to the end face (21) of the holding section (7), and which has a varying pitch, wherein it can in particular be provided
**that** the pitch of the guide path (24) decreases in the direction to the abutment end (23), at least in an end portion (25) having the abutment end (23).

6. Impactor assembly according to any of claims 1 to 5,
**characterised in**
**that** between the holding section (7) and the console (2) is formed a latch fastening (26), which secures a predetermined rotational position between impactor (3) and console (2) against rotation, wherein in particular it can be provided that the latch fastening (26) is coordinated with the bayonet fitting (14) such that, when the holding section (7) is screwed in to the console opening (4), when the predetermined rotational position of the impactor (3) is reached, it latches and secures the impactor (3) in this rotational position against rotation.

7. Impactor assembly according to claim 6,
**characterised in**
- **that** the latch fastening (26) has at the holding section (7) at least one radially projecting, axially resilient latch arm (27), which has a latch (28) projecting axially therefrom,
- **that** the latch fastening (26) has at the console (2) a notch (29) complementary to the latch (28), in which the latch (28) engages axially in the predetermined rotational position of the impactor (3).

8. Impactor assembly according to claim 4 and according to any of claims 6 and 7,
**characterised in**
**that** the guide element (18) in the predetermined rotational position of the impactor (3) is distanced in circumferential direction (17) from the abutment end (23).

9. Impactor assembly according to any of claims 1 to 8,
**characterised in**
- **that** the base body (5) in the nozzle section (8) has a concentrically disposed guide sleeve (31) in which a valve element (32) of a valve (33) is supported in axially adjustable manner,
- **that** the valve element (32) has a valve disc (37) which cooperates with an axial valve seat (38), formed at the nozzle section (8), of the valve (33), which runs along an axial opening (39), lying axially opposite the inlet opening (11), of the nozzle section (8),
- **that** the valve disc (37), when it lifts away axially from the valve seat (38) releases an annular, additional radial outlet opening (40), which is axially limited by the valve seat (38) and the valve disc (37),
- **that** the impact wall (6) extends axially up into the region of this at least one additional radial outlet opening (40) such that the gas flow emerging out of this additional outlet opening (40) impacts on the impact wall (6).

10. Impactor assembly according to claim 9,
**characterised in**
**that** radially between the annular additional outlet opening (40) and the impact wall (6) is formed a annular gap (41), which at an axial side facing the console (2) is axially closed and which at an axial side facing away from the console (2) is axially open, such that the gas flow emerging radially out of the annular additional outlet opening (40) is at the impact wall (6) axially diverted and flows through the gap (41) axially out of the impactor (3).

11. Impactor assembly according to claim 10,
**characterised in**
**that** in the region of the gap (41) are disposed several axial guide fins (43) distributed in circumferential direction (17) at which the valve disc (37) is guided for its axial adjustment.

12. Impactor assembly according to any of claims 1 to 11,
**characterised in**
- **that** axially between the impact wall (6) and a flange (45) projecting radially from the holding portion (7) and radially overlapping the console opening (4) is formed an axial annular gap (46),
- **that** radially between the impact wall (6) and an outer side, containing the outlet openings (10), of the nozzle section (8) is formed an annular space (47), which at an axial side facing the console (2) is axially open to the annular gap (46) and which at an axial side facing away from the console (2) is axially closed, such that the gas flow emerging radially out of the outlet openings (10) is at the impact wall (6) diverted axially to the annular gap (46), is diverted at the flange (45) radially to the outside and flows through the annular gap (46) radially out of the impactor (3).

13. Impactor assembly according to any of claims 1 to 12,
**characterised in**
- **that** at the holding section (7) is formed a flange (45) which is radially projecting, which encircles in circumferential direction (17) and which overlaps radially an edge portion (50) of the console opening (4), which has several contact zones (49) which are distributed in circumferential direction (17) and which protrude from the flange (45),
- **that** the flange (45) is axially supported in the edge portion (50) at the console (2) only via these contact zones (49).

14. Impactor assembly according to claim 13,
**characterised in**
**that** the bayonet fitting (14) and the contact zones (49) are coordinated with one another such that the contact zones (49) abut in axially pre-tensioned manner on the console (2).

15. Cylinder head cover for an internal combustion engine,
- that has a wall section which separates an inflow area for blow-by-gas from an outflow area for blow-by-gas,
- which is equipped with at least one impactor assembly (1) according to any of the preceding claims,
- wherein the console (2) of the respective impactor assembly (1) forms a component of the wall section.

## Revendications

1. Système d'impact pour la séparation de particules d'aérosol liquides et solides d'un aérosol, de préférence d'une purge d'un carter de vilebrequin d'un moteur à combustion interne,
- avec une console (2), qui contient une ouverture de console (4), par laquelle passe un chemin d'écoulement pour un écoulement de gaz,
- avec un impacteur (3) pour la séparation des particules d'aérosol de l'aérosol, qui présente un corps de base (5) et une paroi de rebondissement (6),
- dans lequel le corps de base (5) est cylindrique creux et présente un tronçon de retenue (7) inséré dans l'ouverture de console (4) et fixé à la console (2) ainsi qu'un tronçon de buse (8) agencé à l'extérieur de l'ouverture de console (4), qui présente plusieurs ouvertures de sortie radiales (10) pour l'écoulement de gaz,
- dans lequel la paroi de rebondissement (6) est cylindrique creuse et est agencée coaxialement au corps de base (5) à l'extérieur du tronçon de buse (8), de sorte que l'écoulement de gaz sortant des ouvertures de sortie (10) heurte la paroi de rebondissement (6),
- dans lequel le tronçon de retenue (7) présente une ouverture d'entrée axiale (11) pour l'écoulement de gaz,
**caractérisé en ce**
- **que** le tronçon de retenue (7) présente sur son côté extérieur un joint périphérique (12) coopérant avec la console (2),
- **qu'**une fermeture à baïonnette (14) est réalisée entre le tronçon de retenue (7) et la console (2).

2. Système d'impact selon la revendication 1,
**caractérisé en ce**
- **que** la fermeture à baïonnette (14) présente au niveau du tronçon de retenue (7) au moins un guidage de coulisse (15) approfondi dans le côté extérieur du tronçon de retenue (7),
- **que** la fermeture à baïonnette (14) présente au niveau d'un châssis (16) entourant l'ouverture de console (4) un élément de guidage (18) faisant saillie d'un côté intérieur du châssis (16), qui entre en prise radiale dans le guidage de coulisse (15) et y est déplaçable de manière guidée le long du guidage de coulisse (15).

3. Système d'impact selon la revendication 2,
**caractérisé en ce**
**que** le guidage de coulisse présente au niveau d'un côté frontal axial (21) contenant l'ouverture d'entrée (11) du tronçon de retenue (7) une extrémité d'introduction axialement ouverte (22) pour l'introduction axiale de l'élément de guidage (18) dans le guidage de coulisse (15).

4. Système d'impact selon la revendication 2 ou 3,
**caractérisé en ce**
**que** le guidage de coulisse (15) présente distalement à un côté frontal axial (21) contenant l'ouverture d'entrée (11) du tronçon de retenue (7) une extrémité de butée (23), qui forme pour l'élément de guidage (18) une butée dans la direction périphérique (17).

5. Système d'impact selon l'une quelconque des revendications 2 à 4,
**caractérisé en ce**
**que** le guidage de coulisse (15) définit une voie de guidage (24) s'étendant dans la direction périphérique (17), qui conduit d'une extrémité d'introduction (22) proximale à un côté frontal axial (21) contenant l'ouverture d'entrée (11) du tronçon de retenue (7) à une extrémité de butée distale (23) par rapport au côté frontal (21) du tronçon de retenue (7) et présente un pas variable, dans lequel il peut être prévu en particulier,
**que** le pas de la voie de guidage (24) diminue en direction de l'extrémité de butée (23), au moins dans une zone d'extrémité (25) présentant l'extrémité de butée (23).

6. Système d'impact selon l'une quelconque des revendications 1 à 5,
**caractérisé en ce**
**qu'**un encliquetage (26), qui bloque une position rotative prédéterminée entre l'impacteur (3) et la console (2) contre la rotation, est réalisé entre le tronçon de retenue (7) et la console (2), dans lequel il peut être prévu en particulier
**que** l'encliquetage (26) est adapté à la fermeture à baïonnette (14) de sorte qu'il s'encliquette lors du vissage du tronçon de retenue (7) dans l'ouverture de console (4) lorsque la position rotative prédéterminée de l'impacteur (3) est atteinte et bloque l'impacteur (3) dans ladite position rotative contre la rotation.

7. Système d'impact selon la revendication 6,
**caractérisé en ce**
- **que** l'encliquetage (26) présente au niveau du tronçon de retenue (7) au moins un bras d'encliquetage (27) en saillie radiale, axialement élastique comme un ressort, qui présente un cran (28) en faisant axialement saillie,
- **que** l'encliquetage (26) présente au niveau de la console (2) une encoche (29) complémentaire au cran (28), dans laquelle le cran (28) entre en prise axiale dans la position rotative prédéterminée de l'impacteur (3).

8. Système d'impact selon la revendication 4 ainsi que selon l'une quelconque des revendications 6 et 7,
**caractérisé en ce**
**que** l'élément de guidage (18) est espacé de l'extrémité de butée (23) dans la direction périphérique (17) dans la position rotative prédéterminée de l'impacteur (3).

9. Système d'impact selon l'une quelconque des revendications 1 à 8,
**caractérisé en ce**
- **que** le corps de base (5) présente dans le tronçon de buse (8) une douille de guidage (31) agencée concentriquement, dans laquelle un élément de soupape (32) d'une soupape (33) est logé de manière axialement déplaçable,
- **que** l'élément de soupape (32) présente un disque de soupape (37), qui coopère avec un siège de soupape axial (38) de la soupape (33) réalisé au niveau du tronçon de buse (8), qui s'étend tout autour le long d'une ouverture axiale (39) du tronçon de buse (8) axialement opposée à l'ouverture d'entrée (11),
- **que** le disque de soupape (37), lorsqu'il se soulève axialement du siège de soupape (38), libère une ouverture de sortie (40) annulaire, radiale supplémentaire, qui est délimitée axialement par le siège de soupape (38) et par le disque de soupape (37),
- **que** la paroi de rebondissement (6) s'étend axialement jusque dans la zone de ladite au moins une ouverture de sortie (40) radiale supplémentaire de sorte que l'écoulement de gaz sortant de ladite ouverture de sortie (40) supplémentaire heurte la paroi de rebondissement (6).

10. Système d'impact selon la revendication 9,
**caractérisé en ce**
**qu'**un interstice annulaire (41), qui est fermé axialement au niveau d'un côté axial tourné vers la console (2) et est ouvert axialement au niveau d'un côté axial opposé à la console (2), est réalisé radialement entre l'ouverture de sortie (40) supplémentaire annulaire et la paroi de rebondissement (6), de sorte que l'écoulement de gaz sortant radialement de l'ouverture de sortie (40) supplémentaire annulaire est dévié axialement au niveau de la paroi de rebondissement (6) et s'échappe axialement de l'impacteur (3) à travers l'interstice (41).

11. Système d'impact selon la revendication 10,
caractérisé en ce
plusieurs traverses de guidage axiales (43) réparties dans la direction périphérique (17), au niveau desquelles le disque de soupape (37) est guidé pour son déplacement axial, sont agencées dans la zone de l'interstice (41).

12. Système d'impact selon l'une quelconque des revendications 1 à 11,
**caractérisé en ce**
- **qu'**un intervalle annulaire axial (46) est réalisé axialement entre la paroi de rebondissement (6) et un collet (45) périphérique, chevauchant radialement l'ouverture de console (4), en saillie radiale de la zone de retenue (7),
- **qu'**un espace annulaire (47), qui est ouvert axialement par rapport à l'intervalle annulaire (46) sur un côté axial tourné vers la console (2) et qui est fermé axialement sur un côté axial opposé à la console (2), est réalisé radialement entre la paroi de rebondissement (6) et un côté extérieur du tronçon de buse (8) contenant les ouvertures de sortie (10), de sorte que l'écoulement de gaz sortant radialement des ouvertures de sortie (10) est dévié axialement par rapport à l'intervalle annulaire (46) au niveau de la paroi de rebondissement (6), est dévié radialement vers l'extérieur au niveau du collet (45) et s'échappe radialement de l'impacteur (3) par l'intervalle annulaire (46).

13. Système d'impact selon l'une quelconque des revendications 1 à 12,
**caractérisé en ce**
- **qu'**un collet (45) chevauchant radialement une zone de bord (50) de l'ouverture de console (4), périphérique dans la direction périphérique (17), en saillie radiale est réalisé au niveau du tronçon de retenue (7), qui présente plusieurs zones de contact (49) en saillie axiale du collet (45), réparties dans la direction périphérique (17),
- **que** le collet (45) ne s'appuie axialement sur la console (2) que par le biais desdites zones de contact (49) dans la zone de bord (50).

14. Système d'impact selon la revendication 13,
**caractérisé en ce**
**que** la fermeture à baïonnette (14) et les zones de contact (49) sont adaptées l'une à l'autre de sorte que les zones de contact (49) s'appuient axialement précontraintes sur la console (2).

15. Capot de tête de cylindre pour un moteur à combustion interne,
- qui présente une section de paroi, qui sépare une zone d'afflux pour gaz de soufflage d'une zone d'évacuation pour gaz de soufflage,
- qui est équipé d'au moins un système d'impact (1) selon l'une quelconque des revendications précédentes,
- dans lequel la console (2) du système d'impact (1) respectif forme un composant de la section de paroi.
